# EUROPÄISCHE PATENTSCHRIFT

(11) **EP 0 237 478 B1**
(45) Veröffentlichungstag und Bekanntmachung des Hinweises auf die Patenterteilung: **24.05.1989**
(21) Anmeldenummer: 87810106.2
(22) Anmeldetag: 23.02.1987
(51) Int. Cl.: B22D 11/06

(54) **Abdichtung einer Giessdüse gegen den Giessraum einer Stranggiessvorrichtung mit mindestens einem umlaufenden, flexiblen Kokillenband**
Sealing means for a nozzle in the casting space of a continuous casting machine with moving belt
Moyen d'étanchéité d'une busette de coulée dans l'espace de coulée d'une machine continue à bande mouvante

(30) Priorität: 10.03.1986 CH 972/86
(43) Veröffentlichungstag der Anmeldung: 16.09.1987
(73) Patentinhaber: LAREX AG, CH-4565 Recherswil (CH)
(72) Erfinder: Lauener, Wilhelm Friedrich, CH-4563 Gerlafingen (CH)
(74) Vertreter: Steiner, Martin

(56) Entgegenhaltungen:
- CH-A- 423 109
- CH-A- 508 433
- DE-A- 1 758 957
- FR-A- 1 418 754

## Beschreibung

Die vorliegende Erfindung betrifft eine Abdichtung einer Giessdüse gegen den Giessraum einer Stranggiessvorrichtung gemäss Oberbegriff des Anspruchs 1.

Eine bekannte Stranggiessvorrichtung dieser Art ist gekennzeichnet durch ein sogenanntes Giessrad, welches mit einem mittels einer Flüssgkeit intern gekühlten Radkranz versehen ist (US-PS 3 429 363). Dieser weist über den Umfang eine der gewünschten, zu giessenden Strangdimension entsprechende Vertiefung auf und bildet mit den beidseitigen Rändern der Vertiefung drei Seiten des Giessraumes. Die vierte Seite wird nun durch ein auf den Rändern aufliegendes und den Radkranz teilweise umschlingendes Metallband gebildet, nachstehend Kokillenband genannt, womit ein über den Umfang des zu giessenden Strangquerschnittes geschlossener Giessraum entsteht. Das Kokillenband ist üblicherweise endlos und wird über Umlenkrollen geführt und gespannt, um bei gegebenem Raddurchmesser eine Giessform der gewünschten Länge zu bilden. Das Kokillenband wird auf dessen Aussenseite über die ganze Länge des Giessraumes intensiv mittels einer wässerigen Flüssigkeit gekühlt. Wird das Giessrad durch einen Antrieb in Drehung versetzt, so läuft das Kokillenband mit, wodurch eine mit dem Giessgut laufende Kokille geschaffen ist.

Eine ähnliche Stranggiessvorrichtung mit Giessrad ist auch aus der FR-A 1 418 754 bekannt. Das Kokillenband ist hierbei mit starren Platten besetzt, welche im Bereiche des Giessrades auf die beiden Ränder desselben aufliegen und somit keinen definierten Druck auf die zwischen das Giessrad und das Kokillenband greifende Giessdüse ausüben.

Eine weitere bekannte Stranggiessvorrichtung ist dadurch gekennzeichnet, dass der Giessraum durch zwei in bestimmtem Abstand einander gegenüberliegende, umlaufende Kokillenbänder und beidseitig zwischen diesen angeordnet sogenannte Seitendämme gebildet wird (US-PS 2 904 860 oder 3 036 348).

Üblicherweise werden umlaufende, endlose Kokillenbänder vorgesehen, welche über zwecksentsprechende Umlenkrollen geführt und gespannt werden. Ist ein Giessbetrieb mit Unterbrüchen zulässig, können auch sich von einem Bund abwickelnde Kokillenbänder verwendet werden, welche nach dem Durchlaufen der Giessstrecke wieder gewickelt oder als Deckschicht mit dem Giessgut vereinigt der Weiterverarbeitung zugeführt werden (DE Patent Nr. 1 508 876).

Es ist bekannt, die beidseitig des Giessraumes angeordneten Seitendämme als endlose Ketten auszuführen. Diese Bestehen aus gelenkig und formschlüssig miteinander verbundenen Blökken aus Metall oder Keramik, welche genau in den Zwischenraum der Kokillenbänder passen. Die Breite des Giessraumes wird somit durch den Abstand der Seitendämme bestimmt. Die Umlaufbahn der Seitendämme kann dabei in einer, in Bezug auf die Achsen der Umlenkrollen der Kokillenbänder, rechtwinkligen oder auch parallelen Ebene liegen. Ein Antrieb, wirkend auf je eine Umlenkrolle der beiden Kokillenbänder, setzt diese mit den dazwischen liegenden Seitendämmen in Umlauf, wodurch eine mit dem Giessgut wandernde Kokille besteht. Es ist auch bekannt, die Seitendämme mit einem besonderen motorischen Antrieb zu versehen. Die vom Giessgut an das Kokillenband abgegebene Wärme wird mittels einer intensiven Kühlung durch eine wässerige Flüssigkeit auf der Rückseite des Kokillenbandes abgeführt. Bei Giessvorrichtungen der ersten wie der zweiten Art wird die Schmelze mittels einer Zuführvorrichtung in Richtung der Kokillenbewegung in den Giessraum geleitet, wo sich infolge des Wärmeentzuges die Erstarrung vollzieht, wonach je nach Giessgut ein ganz oder teilweise erstarrter Strang aus dem Giessraum austritt. Es werden dabei sogenannte offene oder geschlossene Zufuhrsysteme benutzt. Beim offenen System fliesst die Schmelze durch eine geeignete Rinne in den Giessraum, wobei der Zufluss der Schmelze in bekannter Weise geregelt wird. Werden hohe Anforderungen an die Qualität des gegossenen Stranges gestellt, kann nur ein geschlossenes Zufuhrsystem angewandt werden. Dabei wird für die Zufuhr der Schmelze in den Giessraum eine sogenannte Giessdüse benützt, welche in den Giessraum ragt und diesen nach rückwärts abschliesst.

Der Werkstoff der Giessdüse wird den Eigenschaften der Metallschmelze angepasst. Das dazu verwendete Material muss die Anforderung in bezug auf Temperatur, Wärmeschock beim ersten Kontakt mit der Schmelze, Wärmeleitung, Erosion, chemische Reaktion mit der Schmelze, Bearbeitbarkeit und Wirtschaftlichkeit erfüllen. Naturgemäss stehen hierfür keramische Werkstoffe, je nach den bestehenden Anforderungen verschiedener Art, im Vordergrund. Zum Beispiel kommen Giessdüsen aus mit Binder und Füllstoff imprägnierten, verdichteten und gebrannten Keramikfasern auf Si 0₂ und A1₂ 0₃ Basis, Aluminiumtitanat, Graphit, Bomitrid, Quarzgut u.a.m. zur Anwendung.

Infolge masslicher Veränderungen von Düse und Kokille durch Wärmedehnungen und Verwerfungen ist zwischen diesen Bestandteilen üblicherweise ein gewisser lichter Spalt vorhanden, um jegliches Klemmen der Düse zu vermeiden, ansonst letztere beschädigt wird, was zu emsthaften Störungen des Giessbetriebes führt. Üblicherweise liegt die Spaltbreite in der Grössenordnung von 0,1 bis 0,5 mm. Infolge dieses vorzusehenden Spaltes muss der metallostatische Druck der Schmelze am Austritt der Düse innerhalb enger Grenzen geregelt werden. Mit zunehmendem Druck und/oder abnehmender Viskosität oder Oberflächenspannung der Schmelze kommt der Abdichtung immer höhere Bedeutung zu. Es ist nun bekannt, durch geeignete Formgebung der Düse eine erhöhte Dichtwirkung zu schaffen. Selbst bei den beschriebenen Massnahmen bleibt jedoch die Gefahr eines Rückwärtsfliessens und der damit verbundenen Folgen bestehen.

Das Ziel der vorliegenden Erfindung ist nun, bei Giessvorrichtungen der beiden eingangs beschriebenen Arten, zwischen Kokillenband und Giessdüse eine vollkommene Abdichtung des Giessraumes über dessen Breite zu schaffen. Dieses Ziel wird durch die Massnahmen gemäss dem Kennzeichnen des Anspruchs 1 erreicht.

Der Anpressdruck ist also derart bemessen, dass der metallostatische Druck der Schmelze am Austritt der Düse das Kokillenband von letzterer nicht abzuheben vermag.

Als Richtwert für die Grösse der von aussen gegen die Düse gerichteten Pressung auf das Kokillenband gilt dabei: Dabei gilt:

Die Höhendifferenz entspricht dem Unterschied zwischen der Niveauhöhe im Tundish und der Höhe der unteren Kokillenfläche am Düsenaustritt.

Die Erfindung wird nun anhand einiger in der Zeichnung dargestellten Ausführungsbeispiele näher erläutert:
Figur 1 zeigt ein erstes Ausführungsbeispiel im Längsschnitt mit elastischer Anpressung der Kokillenbänder gegen die Giessdüse,
Figur 2 zeigt eine Teilansicht einer Abdicht- und Kühleinheit von innen, und die
Figur 3 bis 6 zeigen weitere Ausführungsbeispiele.
Fig. 1 veranschaulicht eine erste Lösung einer Abdichtung einer Giessdüse gegenüber einem Kokillenband, wobei als Beispiel eine horizontale Giessvorrichtung mit zwei Kokillenbändern gewählt wird. Die Schmelze 10 fliesst durch die Düse 11 in den durch die Kokillenbänder 13 oben und unten begrenzten Giessraum 21. Um eine Ueberhitzung der Kokillenbänder 13 zu verhindern, wird eine wässerige Kühlflüssigkeit aus Druckkammern 18 unter hoher Geschwindigkeit durch Kühlmitteldüsen 19 auf die Rückseite der Kokillenbänder geführt. Um eine spaltfreie Abdichtung des Giessraumes durch die Giessdüse zu gewährleisten, werden die Kokillenbänder 13 mittels einer durch Federn 15, nachgiebig belasteten Leiste 14 gegen das Mundstück der Düse 11 gedrückt.

Vorteilhafterweise erstreckt sich die Leiste dabei über die ganze Giessbreite der Düse. Die Leiste kann dabei einteilig oder in mehrere Einzelteile von beliebiger Länge geteilt sein. Als Material kann Kunststoff, Metall oder Keramik verwendet werden. Je nach der Abmessung der Düse weist die Leiste vorzugsweise eine Breite von 8 bis 12 mm und eine Höhe in derselben Grössenordnung auf.

Gemäss Fig. 3 ist die Leiste 14 hydraulisch belastet, wobei Kolben 16 durch Oeffnungen 17 aus der Druckkammer 18 direkt mit der unter Druck stehenden Kühlflüssigkeit beaufschlagt werden. Fig. 3 zeigt eine vertikale Anordnung der Giessvorrichtung.

Es ist jedoch auch möglich, die Kolben 16 durch ein besonderes Drucksystem hydraulisch oder pneumatisch zu belasten.

Eine weitere Möglichkeit besteht darin, unter Umgehung der Kolben, das Druckmittel bei entsprechender Abdichtung direkt auf die Leiste 14 wirken zu lassen.

Werden Federn 15 (Fig. 1) oder Kolben 16 (Fig. 3) angewandt, so werden diese in geeigneter Distanz a (Fig.2) vorgesehen und so bemessen, dass das Kokillenband durch den am Austritt der Düse herrschenden metallostatischen Druck nicht von der Düse abgehoben wird.

Eine weitere Möglichkeit, ein Kokillenband gegen die Düse zu pressen, besteht darin, dass die Kühlflüssigkeit mit hoher Geschwindigkeit und unter dem Winkel a durch die Kühlmitteldüse 19 direkt auf das Kokillenband wirkt. Fig. 4 zeigt diese Lösung in vertikaler Orientierung. Infolge Umlenkung des Massenstromes der Kühlflüssigkeit um den Winkel a ergibt sich eine auf das Kokillenband wirkende Kraftkomponente. Der Leckverlust der Kühlflüssigkeit nach rückwärts kann mittels einer Labyrinthdichtung 22 in zulässigen Grenzen gehalten werden, wobei die Leckflüssigkeit im Gehäuse der Vorrichtung gesammelt und in das Kühlmittelsystem zurückgeführt werden kann. Der aus der Kühlmitteldüse mit hoher Geschwindigkeit austretende Flüssigkeitsstrom 20 bedeckt mit entsprechender Kühlwirkung die ganze rückseitige Fläche des Kokillenbandes. Die nicht eingezeichnete Führung und Abstützung desselben kann in bekannter Weise erfolgen.

Eine zusätzliche Variante gemäss Fig. 5 besteht darin, dass der in der Kammer 18 herrschende, statische Flüssigkeitsdruck auf das Kokillenband wirkt und dieses gegen die Giessdüse presst. Dabei strömt die Kühlflüssigkeit auf dem Band 13 direkt aus der unter Druck stehenden Kammer 18 durch die anschliessende Kühlmitteldüse 19. Da die kinetische Energie des Flüssigkeitsstromes in einiger Distanz nach dem Düsenaustritt erschöpft ist, kann in bekannter Art das Kühlmittel in regelmässigen Abständen ersetzt werden.

Bei geradlinig verlaufenden Kokillenräumen kann die Anpressung der Kokillenbänder auch dadurch erfolgen, dass das Kokillenband so geführt wird, dass es vor der Mündung der Giessdüse gegenüber der Mittellinie derselben in divergierender Richtung läuft und auf der Giessdüse in die Giessrichtung umgelenkt wird, wodurch infolge der Spannung des Kokillenbandes eine auf die Düse wirkende Kraft erzeugt wird. Fig. 6 illustriert eine Lösung dieser Art, indem beide einander gegenüberliegenden Kokillenbänder 13 über Führungen 22 gelenkt werden, deren Distanz a kleiner ist als die Höhe h der Giessdüse. Damit ergibt sich gegenüber der Mittellinie C-C der Giessdüse 11 eine divergierende Richtung des Kokillenbandes 13. Infolge der Spannung derselben in Umfangsrichtung resultiert eine gegen die Giessdüse gerichtete Kraft F.

Anstelle von festen Führungen 22 können auch Rollen vorgesehen werden.

Ist A der Querschnitt eines Kokillenbandes, a die in diesem herrschende Zugspannung und β der auf der Giessdüse vorhandene Umlenkwinkel, so wird:

Weist ein Kokillenband beispielsweise eine Dicke von 0,7 mm und eine Breite von 1000 mm auf, und beträgt die Zugspannung in Umfangsrichtung α = 25 N/mm^{A}2, so wird bei einem Winkel von beispielsweise β = 1 die Anpresskraft auf die Giessdüse

Auf die praktische Anwendung bezogen, kann damit nach Gleichung (I) ein metallostatischer Druck entsprechend einer flüssigen Metallsäule in der Grössenordnung vom 700 mm Aluminium oder 250 mm Stahl mit Sicherheit abgedichtet werden.

Durch entsprechende Veränderung der massgebenden Parameter kann die Anpresskraft bei allen vorgängig beschriebenen Lösungen dem am Austritt der Düse herrschenden metallostatischen Druck angepasst werden.

Unabhängig von den in der Beschreibung angegebenen Methoden der Zuführung der Kühlflüssigkeit auf das Kokillenband, kann das erfindungsgemässe Prinzip der Abdichtung des Giessraumes zwischen Kokillenband und Giessdüse auch bei anderen Kühlmethoden angewandt werden. Beispielsweise kann eine Kühlung auch durch Bespritzen aus in geringen Abständen angeordneten Düsen oder unter Verwendung von sogenannten Tragköpfen, z.B. gemäss EP-A 0 148 384 erfolgen. Da unter Anwendung der vor liegenden Erfindung zwischen der Giessdüse und einem Kokillenband eine gewisse Reibung entsteht, ist es vorteilhaft, auf der Reibstelle der Düse eine verschleissfeste Schicht anzubringen. Dies kann durch bekannte Methoden unter Anwendung der Flamm- oder Plasmaspritztechnik erfolgen, indem eine 0,1 bis 0,2 mm dicke Schicht, z.B. aus Aluminiumoxyd, aufgebracht wird.

Eine weitere Möglichkeit besteht darin, dass das Mundstück der Düse 11 mit eingelegten Verschleissplatten 12 versehen wird. Hierfür eignen sich Werkstoffe wie Aluminiumoxyd, Siliziumkarbid oder -nitrid, Metallkarbide, u.a.m. Durch eine der erwähnten Massnahmen kann ein vorzeitiger Verschleiss der Giessdüse verhindert werden.

Die schweizerische Patentschrift Nr. 508 433 beschreibt eine Giessdüse mit in der Nähe der Mündung angebrachten Einlagen aus einem selbstschmierenden Werkstoff. Die Einlagen dienen dabei dem Zweck, das Mundstück zwischen den starren Kokillenhälften einer Raupenkokille so zu führen, dass eine Berührung der Düsenoberfläche mit der Kokille nicht stattfindet, wobei sogar darauf Anspruch erhoben wird, dass die Einlagen aus der Oberfläche der Düse hervorstehen, um eine direkte Berührung der Düsenoberfläche mit der Kokille zu verhindern, indem zwischen Düse und Kokillenfläche ein Spalt von 0,2 bis 0,3 mm vorgesehen wird. Eine Dichtwirkung kann dabei erfahrungsgemäss nur bei einem geringen metallostatischen Druck von höchstens 20 bis 30 mm flüssiger Aluminiumsäule erreicht werden.

Von der betreffenden Bauart und Wirkungsweise unterscheidet sich die vorliegende Erfindung wesentlich darin, erstens dass die Einlagen nicht aus der Düsenoberfläche hervorstehen, zwitens dass sich die Einlagen so nahe wie möglich am Düsenaustritt befinden und drittens, dass die Einlagen aus einem harten, verschleissfesten Material bestehen, um die Betriebsdauer der Düse unter der Bedingung, dass die Kokillenbänder gegen diese gedrückt werden, zu erhöhen und um eine einwan freie Abdichtung zwischen Düse und Kokillenband bei allen, auch beim Giessen in steigender Richtung praktisch vorkommenden metallostatischen Drücken im Giessraum zu schaffen.

Wie schon angedeutet, können zwei oder mehr der genannten Massnahmen in Kombination angewendet werden, was z.B. im Falle der Fig. 1 und 3 schon zutrifft, indem sich zu der Anpressung mittels Fedem bzw. Kolben auch eine gewisse hydrostatische und hydrodynamische Anpressung durch die Kühlflüssigkeit addiert. Diese kombinierte Wirkung kann aber noch gesteigert werden.

Die erfindungsgemässe Anpress- und Abdichtvorrichtung erlaubt, dass im Gegensatz zu den üblichen bekannten Anlagen, die Kühlung der Kokillenbänder erst nach der Anpress- bzw. Abdichtstelle, direkt an der Mündung der Giessdüse 11, also noch im Bereiche der Giessdüse zwischen der Anpressstelle und der Mündung, stattfinden kann. Im Fall der Ausführung nach Fig. 1 und 3 setzt die Kühlung direkt an der Mündung der Giessdüse 11 ein. Damit ist u.a. der Vortil verbunden, dass die Kokillenbänder vorgewärmt in den Bereich der Giessdüse einlaufen und dort nicht mehr stark zusätzlich erhitzt werden. Es können damit Faltenbildungen und sonstige unerwünschte Verformungen der Kokillenbänder infolge starker Wärmedehnung vermieden werden.

Wie schon gezeigt, ist die Orientierung der Giessvorrichtung bzw. des Giessvorgangs beliebig. Statt horizontal oder vertikal, wie dargestellt, könnte sie auch beliebig geneigt oder aufwärts gerichtet sein. Die erfindungsgemässe Abdichtung hat in jedem Falle den Vorteil, dass man bei geschlossenem Zufuhrsystem der Schmelze mit höheren metallostatischen Drücken arbeiten kann, sei es dass ein relativ hoher Druck infolge der vertikalen Anordnung resultiert, sei es, dass bei horizontaler oder aufwärts verlaufender Giessrichtung das Niveau im Tundish höher als bisher üblich liegt. Die vertikale Anordnung bietet ausserdem Vorteile hinsichtlich symmetrischer Kühlung und überhaupt symmetrischer Verhältnisse beim Giess- und Erstarrungsvorgang. Der höhere Giessdruck führt zu einem sicheren Nachfliessen der Schmelze im Erstarrungsbereich und damit zu einem hochwertigen Gefüge des gegossenen Bandes. Bei Giessvorrichtungen mit zwei Kokillenbändern ist es möglich, eine Anpressung an die Giessdüse auch nur bei einem Kokillenband vorzusehen, und das andere gegenüberliegend mittels einer festen Führung unnachgiebig abzustützen. Das einseitig an die Düse gepresste Kokillenband bewirkt auch ein Aufliegen der Giessdüse auf dem gegenüberliegenden, fest abgestützten Kokillenband, so dass eine Abdichtung auf dieser Seite ebenfalls gewährleistet ist.

Bisher ist angenommen worden, es erfolge ein Andrücken eines oder zweier Kokillenbänder von aussen gegen die Giessdüse. Es wäre jedoch auch möglich, an den Aussenseitn der Giessdüse genügend hitzebeständige Leisten vorzusehen und dieselben elastisch oder unter metallostatischem Druck von innen gegen die Kokillenbänder anzudrücken, die aussen im Bereiche der Leisten durch starre, beispielsweise durch Kühlwasserdüsen gebildete, Widerlager anliegen. Es ist auch möglich, die Mündung der Giessdüse an sich dehnbar zu gestalten und die Mündungsränder durch den metallostatischen Druck zur Abdichtung gegen die Innenseite der Kokillenbänder zu drücken.

## Patentansprüche

1. Abdichtung einer Giessdüse (11) gegen den Giessraum (21) einer Stranggiessvorrichtung mit mindestens einem mitlaufenden, flexiblen Kokillenband (13), dadurch gekennzeichnet, dass über die ganze Breite es Kokillenbandes (13) wirkende Druckmittel (15, 16, 20, 22), angeordnet sind, die einen nachgiebigen Andruck zwischen der Giessdüse (11) und dem Kokillenband (13) erzeugen, wobei die Andruckkraft grösser bemessen ist als die aus dem metallostatischen Druck am Düsenaustritt resultierende Kraft, womit der Giessraum (21) über dessen Breite gegenüber der Giessdüse (11) abgedichtet ist.

2. Abdichtung nach Anspruch 1, dadurch gekennzeichnet, dass die Anpressung des Kokillenbandes (13) gegen die Giessdüse (11) über eine elastisch belastete Leiste (14) erfolgt, welche auf die Rückseite des Kolillenbandes (13) drückt.

3. Abdichtung nach Anspruch 1, dadurch gekennzeichnet, dass die Anpressung des Kokillenbandes (13) über eine pneumatisch oder hydraulisch belastete Leiste (14) erfolgt, welche auf die Rückseite des Kokillenbandes (13) drückt.

4. Abdichtungh nach einem der Ansprüche 1 bis 2, dadurch gekennzeichnet, dass die Leiste (14) aus Kunststoff besteht.

5. Abdichtung nach Anspruch 1, dadurch gekennzeichnet, dass der Anpressdruck des Kolillenbandes (13) gegen die Giessdüse (11) dynamisch und/oder statisch durch die Kühlflüssigkeit erfolgt.

6. Abdichtung nach Anspruch 1, dadurch gekennzeichnet, dass als Druckmittel Führungen (22) vorgesehen sind, die das Kokillenband (13) so führen, dass es vor der Mündung der Giessdüse (11) gegenüber der Mittellinie (C-C) derselben in divergierender Richtung läuft und auf der Giessdüse (11) in die Giessrichtung umgelenkt wird, wodurch infolge der Spannung des Kokillenbandes (13) eine auf die Giessdüse (11) wirkende Kraft erzeugt wird.

7. Abdichtung nach einem der Ansprüche 1 bis 6, dadurch gekennzeichnet, dass der Anpressdruck des Kokillenbandes gegen die Giessdüse (11) kombiniert durch mehrere Mittel erfolgt.

8. Abdichtung nach einem der Ansprüche 1 bis 7, dadurch gekennzeichnet, dass die Giessdüse (11) auf der Reibstelle mit dem Kokillenband (13) eine verschleissfeste Schicht aufweist.

9. Abdichtung nach einem der Ansprüche 1 bis 8, dadurch gekennzeichnet, dass die Giessdüse (11) an der Reibstelle mit dem Kokillenband (13) eingesetzte Verschleissplatten (12) aufweist.

10. Abdichtung nach einem der Ansprüche 1 bis 9, dadurch gekennzeichnet, dass die Kühlung des Kokillenbandes (13) direkt am Düsenaustritt einsetzt.

## Claims

1. Sealing means for a nozzle in the casting space (21) of a continuous casting machine with flexible moving belt (13), characterized in that pressure means (15, 16, 20, 22) are arranged so as to act on the full width of the belt (13) in order to apply an elastic pressure between the nozzle (11) and the belt (13), the presure force being dimensioned so as to be of greater value than the resulting force of the metallostat- ic pressure at the output of the nozzle so that the casting space (21) is rendered impervious along its width with respect to the nozzle (11).

2, Sealing means according to claim 1, characterized in that the pressure applied by the belt (13) against the nozzle (11) is produced by a strip (14) resiliently loaded which presses on the back of the belt (13).

3. Sealing means according to claim 1, characterized in that the pressure applied by the belt (13) is produced by a strip (14) pneumatically or hydraulically loaded which presses on the back of the belt (13).

4. Sealing means according to one of the claims 1 to 2, characterized in that the strip (14) is of synthetic material.

5. Sealing means according to claim 1, characterized in that the pressure applied by the belt (13) against the nozzle (11) is produced dynamically and/or statically by the cooling liquid.

6. Sealing means according to claim 1, characterized in that guides (22) are provided as pressure means which guide the belt (13) so that it passes in a diverging direction in front of the opening of the nozzle (11), facing the median line (C-C) of the latter and that it is deflected on the nozzle (11) in the casting direction so that there is produced a force acting on the nozzle (11), due to the tightness of the belt (13).

7. Sealing means according to one of the claims 1 to 6, characterized in that the pressure applied by the belt against the nozzle (11) is produced by a combination of many means.

8. Sealing means according to one of the claims 1 to 7, characterized in that the nozzle (11) comprises a wear resisting layer at the place of friction with the belt (13).

9. Sealing means according to one of the claims 1 to 8, characterized in that the nozzle comprises wear resisting plates at the place of friction with the belt (13).

10. Sealing means according to one of the claims 1 to 9, characterized in that the cooling of the belt (13) is produced directly at the outlet of the nozzle (13).

## Revendications

1. Moyen d'étanchéité d'une busette de coulée (11) dans l'espace de coulée (21) d'une machine continue à bande mouvante flexible (13), caractérisé en ce que des moyens de pression (15, 16, 20, 22) sont disposés de manière à agir sur toute la largeur de la bande (13) afin d'appliquer une pression élastique entre la busette de coulée (11) et la bande (13), la force de pression étant dimensionnée de plus grande valeur que la force résultante de la pression métallostatique à la sortie de la busette, de sorte que l'espace de coulée (21) est rendu étanche sur sa largeur vis-à-vis de la busette de coulée (11).

2. Moyen d'étanchéité selon la revendication 1, caractérisé en ce que la pression appliquée de la bande (13) contre la busette de coulée (11) est produite par une liste (14) chargée élastiquement qui presse sur le dos de la bande (13).

3. Moyen d'étanchéité selon la revendication 1, caractérisé en ce que la pression appliquée de la bande (13) est produite par une liste (14) chargée pneumatiquement ou hydrauliquement qui presse sur le dos de la bande (13).

4. Moyen d'étanchéité selon l'une des revendications 1 à 2, caractérisé en ce que la liste (14) est en matériau synthétique.

5. Moyen d'étanchéité selon la revendication 1, caractérisé en ce que la pression appliquée de la bande (13) contre la busette de coulée (11) est produite dynamiquement et/ou statiquement par le liquide de refroidissement.

6. Moyen d'étanchéité selon la revendication 1, caractérisé en ce que des guides (22) sont prévus comme moyen de pression qui conduisent la bande (13) de manière qu'elle passe en direction divergente devant l'ouverture de la busette de coulée (11), vis-à-vis de la ligne médiane (C-C) de celle-ci et qu'elle soit déviée sur la busette de coulée (11) dans la direction de coulée, de sorte qu'une force agissant sur la busette de coulée (11) est produite en raison de la tension de la bande (13).

7. Moyen d'étanchéité selon l'une des revendications 1 à 6, caractérisé en ce que la pression appliquée de la bande contre la busette de coulée (11) est produite de manière combinée de plusieurs moyens.

8. Moyen d'étanchéité selon l'une des revendications 1 à 7, caractérisé en ce que la busette de coulée (11) comprend une couche résistante à l'usure sur l'endroit de frottement avec la bande (13).

9. Moyen d'étanchéité selon l'une des revendications 1 à 8, caractérisé en ce que la busette de coulée (11) comprend des plaques résistantes à l'usure à l'endroit de frottement avec la bande 13.

10. Moyen d'étanchéité selon l'une des revendications 1 à 9, caractérisé en ce que le refroidissement de la bande (13) se produit directement à la sortie de la busette de coulée.
